# EUROPÄISCHE PATENTSCHRIFT

(11) **EP 0 225 458 B1**
(45) Veröffentlichungstag und Bekanntmachung des Hinweises auf die Patenterteilung: **04.10.1989**
(21) Anmeldenummer: 86114739.5
(22) Anmeldetag: 23.10.1986
(51) Int. Cl.: B65C 9/18, B65H 20/04

(54) **Transport- und Bremsmechanismus für eine Etikettiervorrichtung**
Feeding and braking mechanism for a labelling machine
Dispositif de transport et de freinage pour une machine d'étiquetage

(30) Priorität: 25.10.1985 DE 8530250 U
(43) Veröffentlichungstag der Anmeldung: 16.06.1987
(73) Patentinhaber: Etifix Etikettiersysteme GmbH, D-72661 Grafenberg (DE)
(72) Erfinder: Dierolf, Horst, Dipl.-Ing., D-8822 Wassertrüdingen (DE); Dudzik, Joachim, D-7440 Nürtingen (DE); Dudzik, Winfried, D-7441 Neckartailfingen (DE)
(74) Vertreter: Wolf, Eckhard, Dr.-Ing.

(56) Entgegenhaltungen:
- EP-A- 0 083 070
- DE-A- 2 432 501
- US-A- 2 946 586
- US-A- 3 428 509
- US-A- 3 450 590
- US-A- 3 888 724

## Beschreibung

Die Erfindung betrifft einen Transport- und Bremsmechanismus in einer Etikettiervorrichtung der im Oberbegriff des Anspruchs 1 angegebenen Gattung. Mit Hilfe des Transport- und Bremsmechanismus wird ein Selbstklebeetiketten tragendes Etikettenband schrittweise unter Freigabe eines Selbstklebeetiketts über eine Spendekante gezogen und in den Zwischenphasen angehalten.

Bei einem bekannten Transport- und Bremsmechanismus dieser Art (DE-PS 2 432 501) ist in Vorschubrichtung hinter der Spendekante eine gestellfest gelagerte, kontinuierlich angetriebene Antriebsrolle und eine gegen die Antriebsrolle unter Zwischenklemmen des leeren Rücklaufteils des Etikettenbandes andrückbare Gegendruckrolle sowie eine in Vorschubrichtung vor der Antriebsrolle angeordnete, aus einem gestellfesten Stopper und einem gegen diesen unter Zwischenklemmen des Etikettenbands andrückbaren Gegendruckstopper bestehende Bandbremse vorgesehen. Weiter ist dort ein Hebel gestellfest gelagert, der einen ersten, die Gegendruckrolle tragenden Hebelarm und einen zweiten den Gegendruckstopper tragenden Hebelarm aufweist und der über einen pneumatisch auslösbaren Betätigungsmechanismus so zwischen zwei Endstellungen hin- und herschwenkbar ist, daß in der einen Endstellung die Gegendruckrolle bei abgehobenem Gegendruckstopper gegen die Antriebsrolle und in der anderen Endstellung der Gegendruckstopper bei abgehobener Gegendruckrolle gegen den Stopper gepreßt wird. Die Bandbremse mit Stopper und Gegendruckstopper ist dort in Vorschubrichtung vor der Spendekante angeordnet, wirkt also auf den mit den Selbstklebeetiketten bestückten Vorlaufteil des Etikettenbands. Je nach Ausstattung der Etikettiervorrichtung kann es vorkommen, daß das Etikettenband in Vorschubrichtung hinter der Bandbremse, aber noch vor der Spendekante in angehaltenem Zustand einer Zugbelastung ausgesetzt wird. Solche Zugbelastungen treten beispielsweise bei einer Prägebearbeitung der Etiketten durch den zurückziehenden und noch an den Etiketten haftenden Prägestempel auf. Durch eine solche Zugbelastung kann es bei der bekannten Etikettiervorrichtung zu einer Lockerung des Etikettenbandes im Bereich der Spendekante kommen, die zu Störungen beim anschließenden Spendevorgang führen kann. Um dies zu vermeiden, muß bei der bekannten Etikettiervorrichtung der Rücklaufteil des Etikettenbands durch zusätzliche Maßnahmen, wie beispielsweise durch Umschlingung einer ständig angetriebenen Antriebsrolle oder durch eine im Bereich der Spendekante auf das Etikettenband einwirkende Andrückbürste straff gehalten werden. Maßnahmen dieser Art führen zu einem unnötigen Verschleiß des Etikettenbands und sind bei hohen Zugbelastungen nicht ausreichend.

Ausgehend hiervon liegt der Erfindung die Aufgabe zugrunde, den bekannten Transport- und Bremsmechanismus der eingangs angegebenen Art dahingehend zu verbessern, daß das Etikettenband im abgebremsten Zustand im Bereich der Spendekante verschleißfrei straff gehalten wird.

Zur Lösung dieser Aufgabe wird die im Patentanspruch 1 angegebene Merkmalskombination vorgeschlagen. Weitere vorteilhafte Ausgestaltungen und Weiterbildungen des Erfindungsgedankens ergeben sich aus den abhängigen Ansprüchen.

Durch die erfindungsgemäße Anordnung der Bandbremse ist es möglich, das Etikettenband im angehaltenen Zustand einer Zugbelastung auszusetzen, ohne daß es zu einer Lockerung des Etikettenbands im Bereich der Spendekante kommt.

Verschleißanfällige Maßnahmen zur Bandstraffung werden dadurch entbehrlich.

Im folgenden wird die Erfindung anhand von in der Zeichnung in schematischer Weise dargestellten Ausführungsbeispielen näher erläutert. Es zeigen
Fig. 1 ein Funktionsschema eines Transport- und Bremsmechanismus in der Antriebsstellung;
Fig. 2 ein gegenüber Fig. 1 abgewandeltes Ausführungsbeispiel eines Transport- und Bremsmechanismus.

Der in den Fig. 1 und 2 dargestellte Transport-und Bremsmechanismus ist für eine Etikettiervorrichtung bestimmt, in welcher der mit Selbstklebeetiketten 15 bestückte Vorlaufteil 8' eines Etikettenbands von einer nicht dargestellten Vorratsrolle in Richtung der Pfeile 20 abgezogen wird. Der Vorlaufteil 8' wird dabei zunächst an einer Umlenkrolle 16 umgelenkt und dann durch eine aus einem gestellfesten Stopper 2 und einem Gegendruckstopper 3 bestehende Bandbremse hindurch zur nur in Fig. 2 gezeigten Spendekante 24 geführt. Hinter der Spendekante 24, an der die Selbstklebeetiketten 15 freigegeben werden, wird der leere Rücklaufteil 8" des Etikettenbands in Vorschubrichtung zunächst wieder durch die Bandbremse geführt. Die Umlenkrollen 16 und 17 sorgen dafür, daß Vorlaufteil 8' und Rücklaufteil 8" des Etikettenbands im Bereich zwischen Stopper 2 und Gegendruckstopper 3 im wesentlichen parallel zueinander ausgerichtet sind. Beim Anpressen des Gegendruckstoppers 3 gegen den Stopper 2 werden damit beide Bandteile 8' und 8" gemeinsam festgehalten.

Hinter der Bandbremse wird der Rücklaufteil 8" des Etikettenbands an der in Richtung des Pfeils 22 kontinuierlich und mit konstanter Drehzahl angetriebenen, gestellfest gelagerten Antriebsrolle 1 vorbei zu einer nicht dargestellten Aufwickelrolle geführt. Die Drehzahl der Antriebsrolle 1 wird über einen regelbaren Elektromotor oder über ein Regelgetriebe eingestellt.

Der Transport des Etikettenbands in Richtung der Pfeile 20 erfolgt mittels der Antriebsrolle 1 dadurch, daß der Rücklauf 8" durch eine Gegendruckrolle 11 gegen die Umfangsfläche der Antriebsrolle 1 gepreßt wird.

Die Gegendruckrolle 11 ist auf einem ersten Hebelarm 5' eines um die gestellfeste Achse 10 schwenkbaren Hebels 6 gelagert, auf dessen zweitem Hebelarm 5" der Gegendruckstopper 3 angeordnet ist. Die Betätigung von Gegendruckstopper 3 bzw. Gegendruckrolle 11 erfolgt mit Hilfe eines pneumatisch oder elektromechanisch auslösbaren Betätigungsmechanismus 4, der über eine Steuerstange 7 und ein an deren Ende angebrachtes Gelenk 9 mit dem Hebel 6 verbunden ist, der dadurch zwischen zwei Endstellungen hin- und herschwenkbar ist.

In der einen Endstellung ist der Gegendruckstopper 3 bei abgehobener Gegendruckrolle 11 unter Zwischenklemmen des Vorlaufteils 8' und des Rücklaufteils 8" gegen den Stopper 2 gepreßt, während in der anderen Endstellung die Gegendruckrolle 11 bei abgehobenem Gegendruckstopper 3 unter Zwischenklemmen des Rücklaufteils 8" gegen die Antriebsrolle 1 gepreßt ist.

Eine aus nachgiebigem Material, wie beispielsweise Gummi bestehende Bremsschicht 18 auf Stopper 2 und Gegendruckstopper 3 sorgt für eine zuverlässige und gleichmäßige Abbremsung der beiden Bandteile 8', 8".

Das Ausführungsbeispiel nach Fig. 2 entspricht weitgehend dem nach Fig. 1. Es ist lediglich dahingehend abgewandelt, daß die Umlenkrolle 17 entfällt und somit der Vorlaufteil 8' und der Rücklaufteil 8" des Etikettenbands auf der gesamten Strecke zwischen Umlenkrolle 16, Bandbremse 2, 3 und Spendekante 24 in kleinem Abstand voneinander im wesentlichen parallel zueinander ausgerichtet sind. Die Spendekante 24 ist am freien Ende eines dünnwandigen Tisches 26 angeordnet, der gleichzeitig als Widerlager für ein nicht dargestelltes, auf die Selbstklebeetiketten von oben her einwirkendes Druck- oder Prägeaggregat ausgebildet ist. Das Etikettenband wird unter Umlenkung um 180_{°} so über die Spendekante 24 gezogen, daß die Selbstklebeetiketten 15 sich aufgrund ihrer Eigensteifigkeit vom Band ablösen.

## Patentansprüche

1. In einer Etikettiervorrichtung angeordneter Transport- und Bremsmechanismus für ein über eine Spendekante abziehbares, im Abstand voneinander angeordnete Selbstklebeetiketten tragendes Etikettenband (8', 8"), mit einer in Vorschubrichtung hinter der Spendekante (24) gestellfest gelagerten Antriebsrolle (1) und einer gegen die Antriebsrolle (1) unter Zwischenklemmen des Rücklaufteils (8") des Etikettenbands andrückbaren Gegendruckrolle (11), mit einer aus einem gestellfesten Stopper (2) und einem gegen diesen unter Zwischenklemmen des Etikettenbandes (8', 8") andrückbaren Gegendruckstopper (3) bestehenden Bandbremse, und mit einem am Vorrichtungsgestell schwenkbar gelagerten Hebel (6), der einen die Gegendruckrolle tragenden ersten Hebelarm (5') und einen den Gegendruckstopper (3) tragenden zweiten Hebelarm (5") aufweist und der über einen vorzugsweise pneumatisch oder elektromechanisch auslösbaren Betätigungsmechanismus (4) so zwischen zwei Endstellungen hin- und herschwenkbar ist, daß in der einen Endstellung die Gegendruckrolle (11) bei abgehobenem Gegendruckstopper (3) gegen die Antriebsrolle (1) und in der anderen Endstellung der Gegendruckstopper (3) bei abgehobener Gegendruckrolle (11) gegen den Stopper (2) gepreßt ist, dadurch gekennzeichnet, daß der vor der Spendekante (24) befindliche Vorlaufteil (8') des Etikettenbandes und der hinter der Spendekante (24) befindliche Rücklaufteil (8") des Etikettenbandes gemeinsam zwischen Stopper (2) und Gegendruckstopper (3) hindurchgeführt sind, so daß der Vorlaufteil (8') und der Rücklaufteil (8") des Etikettenbandes bei abgehobener Gegendruckrolle (11) gemeinsam zwischen Stopper (2) und Gegendruckstopper (3) eingeklemmt sind.

2. Transport- und Bremsmechanismus nach Anspruch 1, dadurch gekennzeichnet, daß der Vorlaufteil (8') und der Rücklaufteil (8") des Etikettenbandes im Bereich zwischen Stopper (2) und Gegendruckstopper (3) bei angedrückter Gegendruckrolle (11) in kleinem Abstand voneinander angeordnet und im wesentlichen parallel zueinander ausgerichtet sind.

3. Transport- und Bremsmechanismus nach Anspruch 1 oder 2, dadurch gekennzeichnet, daß der Rücklaufteil (8") des Etikettenbands bei abgehobener Gegendruckrolle (11) an der Oberfläche der Gegendruckrolle anliegt.

4. Transport- und Bremsmechanismus nach einem der Ansprüche 1 bis 3, dadurch gekennzeichnet, daß der Vorlaufteil (8') und der Rücklaufteil (8") des Etikettenbandes auf der gesamten Strecke zwischen der aus Stopper (2) und Gegendruckstopper (3) bestehenden Bandbremse und der Spendekante (24) im wesentlichen parallel zueinander ausgerichtet sind.

## Claims

1. Feeding and braking mechanism, in a labelling machine, for a roll of labels (8', 8") which can be drawn over a dispensing edge and carries self-adhesive labels spaced apart from one another, having a drive roller (1) fixedly mounted behind the dispensing edge (24) in the feed direction and a counter-pressure roller (11) which can be pressed against the drive roller (1), thereby trapping the reversing portion (8") of the label roll, and having a roll brake comprising a fixedly mounted stopper (2) and a counter-pressure stopper (3) which can be pressed against the former stopper (2) so as to trap the label roll (8', 8") between them, and having a lever (6) swivel-mounted on the machine frame and comprising a first lever arm (5') carrying the counter-pressure roller and a second lever arm (5") carrying the counter-pressure stopper (3), and which can be swivelled back and forth between two extreme positions by means of a preferably pneumatically or electromechanically operated actuating mechanism (4), such that in one extreme position the counter-pressure roller (11) is pressed against the drive roller (1) while the counter-pressure stopper (3) is raised and in the other extreme position the counter-pressure stopper (3) is pressed against the stopper (2) while the counter-pressure roller (11) is raised, characterised in that the advancing portion (8') of the label roll located in front of the dispensing edge (24) and the reversing portion (8") of the label roll located behind the dispensing edge (24) are passed together between the stopper (2) and the counter-pressure stopper (3), with the re- suit that the advancing portion (8') and the reversing portion (8") of the label roll are jointly wedged between the stopper (3) and the counter-pressure stopper (2) while the counter-pressure roller (11) is raised.

2. Feeding and braking mechanism according to claim 1, characterised in that the advancing portion (8') and the reversing portion (8") of the label roll are set a short distance from one another and substantially parallel to one another in the region between the stopper (2) and the counter-pressure stopper (3) when the counter-pressure roller (11) is in the pressing position.

3. Feeding and braking mechanism according to claim 1 or 2, characterised in that the reversing portion (8") of the label roll rests on the surface of the counter-pressure roller (11) when the counter-pressure roller is raised.

4. Feeding and braking mechanism according to one of claims 1 to 3, characterised in that the advancing portion (8') and the reversing portion (8") of the label roll are aligned substantially parallel to one another over the whole distance between the roll brake, comprising the stopper (2) and counter-pressure stopper (3), and the dispensing edge (24).

## Revendications

1. Mécanisme de transport et de freinage monté dans un dispositif d'étiquetage pour une bande d'étiquettes (8', 8") qui peut être tirée sur une arête dispensatrice et porte des étiquettes autocollantes placées à distance les unes des autres, comprenant, dans la direction d'avancement en aval de l'arête dispensatrice (24), un rouleau entraîneur (1) monté de manière fixe sur le bâti et un rouleau de contre-pression (11) pouvant être appliqué contre le rouleau entraîneur (1), avec pincement de la section de retour (8") de la bande d'étiquettes, un frein de bande constitué d'un stoppeur (2) solidaire du bâti et un stoppeur de contre-pression (3) pouvant être appliqué contre ce dernier, avec pincement de la bande d'étiquettes (8', 8"), et un levier (6) qui est monté de manière pivotante sur le bâti du dispositif et présente un premier bras de levier (5') portant le rouleau de contre-pression et un second bras de levier (5") portant le stoppeur de contre-pression (3) et qui, par l'intermédiaire d'un mécanisme d'actionnement (4), de préférence à commande pneumatique ou électromécanique, peut être pivoté alternativement entre deux positions de fin de course de telle façon que dans l'une des positions de fin de course le rouleau de contre-pression (11) est appliqué contre le rouleau entraîneur (1), le stoppeur de contre-pression (3) étant dégagé, et que dans l'autre position de fin de course le stoppeur de contre-pression (3) est pressé contre le stoppeur (2), le rouleau de contre-pression (11) étant relevé, caractérise en ce que la section avançante (8') de la bande d'étiquettes située en amont de l'arête dispensatrice (24) et la section de retour (8") de la bande d'étiquettes située en aval de ladite arête dispensatrice (24) passent conjointement entre le stoppeur (2) et le stoppeur de contre-pression (3) de telle façon que la section avançante (8') et la section de retour (8") de la bande d'étiquettes sont enserrées ensemble entre le stoppeur (2) et le stoppeur de contre-pression (3), le rouleau de contre-pression (11) étant dégagé.

2. Mécanisme de transport et de freinage selon la revendication 1, caractérisé en ce que la section avançante (8') et la section de retour (8") de la bande d'étiquettes sont disposées à faible distance l'une de l'autre et orientées de manière sensiblement parallèle dans la région entre le stoppeur (2) et le stoppeur de contre-pression (3), le rouleau de contre-pression (11) étant appliqué.

3. Mécanisme de transport et de freinage selon l'une des revendications 1 ou 2, caractérisé en ce que la section de retour (8") de la bande d'étiquettes est appliquée contre la surface du rouleau de contre-pression lorsque ledit rouleau de contre-pression (11) est dégagé.

4. Mécanisme de transport et de freinage selon l'une des revendications 1 à 3, caractérisé en ce que la section avançante (8') et la section de retour (8") de la bande d'étiquettes sont orientées de manière sensiblement parallèle l'une à l'autre sur tout le parcours entre le frein de bande composé du stoppeur (2) et du stoppeur de contre-pression (3) et l'arête dispensatrice (24).
